# EUROPÄISCHE PATENTSCHRIFT

(11) **EP 0 252 902 B1**
(45) Veröffentlichungstag und Bekanntmachung des Hinweises auf die Patenterteilung: **14.11.1990**
(21) Anmeldenummer: 87890156.0
(22) Anmeldetag: 06.07.1987
(51) Int. Cl.: F41A 9/45, F41A 19/06

(54) **Schusswaffe**
Gun
Arme tirant des projectiles

(30) Priorität: 08.07.1986 AT 1844/86
(43) Veröffentlichungstag der Anmeldung: 13.01.1988
(73) Patentinhaber: STEYR-DAIMLER-PUCH Aktiengesellschaft, A-1011 Wien (AT)
(72) Erfinder: Zedrosser, Ulrich, Ing., A-4400 Steyr (AT)
(74) Vertreter: Schieschke, Klaus, Dipl.-Ing.

(56) Entgegenhaltungen:
- DE-A- 2 505 847
- DE-C- 1 960 023
- FR-A- 317 851
- FR-A- 2 178 486
- GB-A- 12 370
- GB-A- 873 475
- US-A- 1 337 444
- US-A- 2 997 924
- US-A- 3 667 147
- US-A- 4 240 324
- US-A- 4 278 008

## Beschreibung

Die Erfindung bezieht sich auf eine Schußwaffe mit Gehäuse, Lauf, Laderaum und Abzug samt Zündeinrichtung, wobei eine eigene, vom Lauf getrennte Abschußkammer den Laderaum bildet, die im Gehäuse quer zur Laufachse verschiebbar geführt und zwischen einer Feuerstellung und einer Ladestellung hin- und herbewegbar ist, wobei der Laderaum der Abschußkammer in der Feuerstellung einerends koaxial an den Lauf angrenzt, andernends vor einer Verschlußwand des Gehäuses sitzt und in der Ladestellung beiderends zugänglich außerhalb des Lauf-und Verschlußwandbereiches liegt und wobei die Zündeinrichtung einen in den Laderaum der sich in Feuerstellung befindenden Abschußkammer eindringenden Zündstift aufweist.

Als Stand der Technik, von dem die vorliegende Erfindung ausgeht, ist eine Konstruktion nach dem Oberbegriff des Anspruchs 1 bekannt (FR-A 317 851). Hierbei wirkt ein Abzug über eine Nase, einen Hebel und einen Hahn auf den Schlagbolzen der Zündeinrichtung ein. Die Abschußkammer hat mit der Auslösung der Zündvorrichtung durch den Abzug nichts zu tun. Vielmehr wird bei Betätigung des Abzuges über eine weitere Nase ein Kipphebel geschwenkt, welcher über eine Rolle die Ladekammer von der Ladestellung in die Feuerstellung anhebt. Dieses Anheben der Ladekammer trägt zur Auslösung der Zündvorrichtung nichts bei, so daß sich insgesamt eine komplizierte und damit kostenaufwendige Mechanik ergibt.

Gemäß der AT-A 26 115 und der US-A 658 010 gibt es auch schon Schußwaffen mit eigenen Abschußkammern, die ihrerseits den Laderaum bilden und zwischen einer Feuerstellung zum Auslösen eines Schusses und einer Ladestellung zum Aufnehmen der Patronen hin- und herbewegbar sind. Dabei können die Abschußkammern zum Verschießen von hülsenlosen Patronen einseitig offen oder zum Verschießen von hülsenbestückten Patronen beidseitig offen sein, doch müssen diese Abschu-ßkammern über einen federbeaufschlagten Kipphebelmechanismus der Abzugseinrichtung angetrieben werden, wobei sich gleichzeitig durch den, Abzug ein Schlagbolzen der Zündeinrichtung vorspannen und betätigen läßt, so daß sich wiederum eine recht komplizierte und unzuverlässige Mechanik ergibt und die Waffe insbesondere für den militärischen Einsatz vollkommen ungeeignet ist.

Wie aus der DE-B-24 01 543 oder der DE-C- 24 13 615 hervorgeht, wurde auch schon eine walzenförmige Abschußkammer vorgeschlagen, die drehbar im Gehäuse eingesetzt ist und die ihren Laderaum durch ein Verdrehen um einen Winkel von 90_{°} aus der Lade- in die Feuerstellung bringt. Diese Drehkammern haben sich in der Praxis nicht bewährt, da sie nicht nur aufwendige Antriebs-, Steuerungs- und Abzugseinrichtungen verlangen, sondern vor allem große Schwierigkeiten beim Entladen bereiten, wozu die Einnahme einer eigenen Entladestellung oder gar ein Zurückstoßen der im Laderaum verbliebenen Hülse oder nicht gezündeten Patrone in das Magazin erforderlich ist.

Weiters sind auch bereits Schußwaffen bekannt, bei denen das Magazin selbst die Funktion einer Abschußkammer übernimmt, wobei diese Waffen, wie Revolver, drehbare Trommelmagazine oder gemäß der CA-A 056 631 und der FR-A 347 965 querverschiebbare Stangenmagazine aufweisen. Durch ein Vorwärtsbewegen der Magazine in einer gleichbleibenden Richtung kann auf diese Weise eine Patrone nach der anderen zum Abschuß vor den Lauf gebracht und über eine Zentriereinrichtung gezündet werden. Die Abschußkammer ist hier demnach kein eigentlicher Teil der Waffe, was vor allem Abdichtungsprobleme für den Laderaum mit sich bringt und, bedingt durch die leicht zu beschädigenden Magazine, in der Praxis häufig zu Klemmungen und anderen Funktionsstörungen führt.

Als Munition für diese bekannten Schußwaffen müssen außerdem wegen der fehlenden oder schwierigen Entladungsmöglichkeit die sich wenig bewährenden, hülsenlosen Patronen oder wegen der schlechten Laderaumabdichtung Patronen mit Metallhülsen verwendet werden, wobei vorteilhafte Patronen mit Kunsfstoffhülsen dafür vollkommen unbrauchbar sind.

Der Erfindung liegt daher die Aufgabe zugrunde, eine Schußwaffe der eingangs geschilderten Art zu schaffen, die sich durch ihren besonders einfachen und funktionssicheren Aufbau auszeichnet, die aus vergleichsweise wenig und leicht herstellbaren Teilen besteht, eine Verkürzung der Baulänge erlaubt und sich auch bestens zum Verschließen von Patronen mit Kunststoffhülsen eignen.

Die Erfindung löst diese Aufgabe dadurch, daß die Abschußkammer als Teil des Abzuges dient, daß Mittel vorgesehen sind zur Erzeugung von Bewegungsenergie für die Schiebebewegung der Abschußkammer von der Ladestellung in die Feuerstellung und daß die Abschußkammer durch ihre Bewegungsenergie beim Eintreffen in der Feuerstellung selbst die Zündeinrichtung zur Wirkung bringt.

Da die Abschußkammer dem Abzug zugehört und ihre kinetische Energie zum Zünden genützt wird, erübrigt sich ein eigener Schlagmechanismus zum Aufbringen der Zündenergie, wodurch nicht nur der Bau- und Konstruktionsaufwand sinkt, sondern auch Platz für eine Verkürzung der Baulänge gewonnen wird. Es fehlen komplizierte Hebelmechanismen und es verbleiben einfache, robuste Bauteile, welche ein rationelles und störunanfälliges, zum Verschießen jeder Art von Munition, vor allem auch von Patronen mit Kunststoffhülsen geeignetes Lade- und Abschußsystem ergeben.

In vorteilhafter Weiterbildung kann ein Federantrieb zur Erzeugung der Bewegungsenergie vorgesehen sein. Weiterhin können an und für sich beliebige Zündeinrichtungen vorgesehen werden. Vorteilhafterweise kann jedoch die Zündeinrichtung aus einem quer zur Laufachse gerichteten, gehäusefesten Zündstift und einer diesem zugeordneten, radial in den Laderaum führenden Zündbohrung der Abschußkammer bestehen.

Als Zündeinrichtung genügt dadurch ein einfacher, fester Zündstift im Gehäuse, welcher durch die Zündbohrung der ankommenden Abschußkammer in den Laderaum eindringt und dort auf den Randzünder einer entsprechend ausgebildeten Patrone aufschlägt, so daß die Abschußkammer beim Eintreffen in der Feuerstellung nicht eine Schlageinrichtung für den Zündstift auslöst, sondern gewissermaßen selbst auch Schlageinrichtung zum Aufbringen der Zündenergie ist. Für Patronen mit entsprechenden Randzündern entsteht so ein genauso einfaches wie effektvolles, funktionssicheres Zündsystem.

Nach einer besonders vorteilhaften Ausgestaltung der Erfindung ist bei Schußwaffen mit einem Federantrieb zur Bewegung der in der Ladestellung durch den Abzug fixierbaren Abschußkammer aus der Ladestellung in die Feuerstellung ein in Laufrichtung verschiebbar geführtes, über einen aus einer pulvergasbeaufschlagbaren Kolben-Zylindereinheit bestehenden Gasantrieb gegen die Kraft einer Rückstellfeder bewegbares Gleitstück vorgesehen, das zur Verschieberichtung schräg verlaufende und mit Mitnehmern der Abschußkammer zu deren Rückbewegung aus der Feuerstellung in die Ladestellung zusammenwirkende Steuerflächen aufweist. Durch die Kombination zwischen Federantrieb und Gasantrieb kommt es zu einem betriebssicheren Bewegungsablauf für das Laden, Schießen und Entladen, es wird eine robuste, störunanfällige Konstruktion erreicht und eine Automatisierung des Abschußvorganges ist problemlos möglich.

Um dabei den Lade- und Entladevorgang schnell und zuverlässig durchführen zu können, trägt erfindungsgemäß das Gleitstück eine laufparallele, zur Abschußkammer hin frei vorragende, gegen die Kraft einer Ausstoßerfeder teleskopartig zusammenschiebbare Ausstoßerstange, die zum Laderaum der in Ladestellung liegenden Abschußkammer koaxial verläuft und durch die Gleitstückbewegung in den Laderaum einfahrbar ist. Bringt das Gleitstück die Abschußkammer nach Schußabgabe in die Ladestellung zurück, wird durch das Gleitstück auch die Ausstoßerstange in den Laderaum eingefahren und stößt die im Laderaum vorhandene Patronenhülse sicher aus, und zwar wegen des Fehlens einer Auszieherkralle od.dgl. unabhängig davon, ob eine Metall- oder Kunststoffhülse verwendet wird. Um die Bewegung der Ausstoßerstange auf die Abschußkammerbewegung einfach abzustimmen, ist die Ausstoßerstange teleskopartig zusammenschiebbar, wodurch außerdem während der Rückbewegung der Abschußkammer in die Ladestellung eine Vorspannung der Ausstoßerstange erfolgt, die dann beim Einfahren in den Laderaum eine Schlagwirkung auf die Patronenhülse ausübt und damit einen hemmungsfreien Entladevorgang gewährleistet.

Nimmt nach einer weiteren Ausgestaltung der Erfindung bei Schußwaffen mit einem der Abschußkammer in Ladestellung benachbarten Magazinansatz zum Anstecken eines Magazins das Gleitstück auf der der Ausstoßerstange gegenüberliegenden Seite der Abschußkammer einen dieser Ausstoßerstange entgegengerichteten Zuführer auf, der in der Ausgangslage den in Entladerichtung hinter der Abschußkammer liegenden Magazinansatz überdeckt und beim Entladen bis hinter eine dem Magazinansatz nachgeordnete Auswurföffnung zurückschiebbar ist, entsteht ohne großen Bau- und Konstruktionsaufwand zusammen mit der Entladeeinrichtung auch eine Ladeeinrichtung, da die Ausstoßerstange und der Zuführer eine Funktionseinheit bilden und die Rückbewegung des Gleitstückes nach dem Entladevorgang als Ladebewegung nutzbar ist. Der im Zuge des Entladens entsprechend weit nach hinten geschobene Zuführer kann beim Zurückfahren in die Ausgangslage die nächste Patrone dem Magazin entnehmen und in den Laderaum einschieben, so daß durch die Gleitstückbewegung nicht nur die Abschußkammer aus der Feuerstellung in die Ladestellung gebracht wird, sondern sich sofort auch die Abschußkammer entladen und dann wieder laden läßt. Abschußkammer, Magazinansatz und Auswurföffnung liegen in Laufrichtung hintereinander, wodurch auch ein weder links- noch rechtshändige Schützen störender Hülsenauswurf nach unten möglich ist.

In der Zeichnung ist der Erfindungsgegenstand in einem Ausführungsbeispiel rein schematisch veranschaulicht, und zwar zeigen
Fig. I eine erfindungsgemäße Schußwaffe im Längsschnitt und die
Fig. 2 bis 5 verschiedene Phasen des Funktionsablaufes dieser Schußwaffe anhand von mit Fig. I vergleichbaren Schnittdarstellungen.

Eine nur schematisch angedautete Schußwaffe I mit Gehäuse 2 und Lauf 3 weist eine eigene Abschußkammer 4 auf, die einen vom Lauf 3 getrennten Laderaum 5 bildet. Die Abschußkammer 4 ist in einer Gehäuseführung 6 quer zur Laufachse verschiebbar geführt und läßt sich zwischen einer oberen Feuerstellung zum Auslösen eines Schusses und einer unteren Ladestellung zum Laden und Entladen hin- und herbewegen, wobei der Laderaum 5 in der Feuerstellung koaxial zum Lauf 3 liegt und einerends unmittelbar am Lauf 3 angrenzt, andernends durch eine feste Verschlußwand 7 des Gehäuses 2 verschlossen ist. In der Ladestellung hingegen befindet sich der Laderaum 5 außerhalb des Lauf- und Verschlußwandbereiches und ist beiderends zugänglich. Durch diese querbewegbare, den Laderaum 5 aufnehmende Abschußkammer 4 und die dadurch gegebene Möglichkeit, die Bewegungsenergie dieser Abschußkammer zum Aufbringen der Zündenergie nutzen zu können, ergibt sich ein ganz neues Funktionsprinzip für die Schußwaffe I, das zu einer wesentlichen Vereinfachung der gesamten Konstruktion, einer Verringerung des Herstellungsaufwandes, einer Steigerung der Robustheit und Sicherheit gegen Störanfälligkeit, einer Verringerung der Baulänge usw. führt und darüber hinaus die optimalen Voraussetzungen zum Verschießen von Patronen mit Kunststoffhülsen bietet.

Beim veranschaulichten Ausführungsbeispiel dient als Zündeinrichtung ein fest im Gehäuse 2 sitzender, quer zur Laufachse gerichteter Zündstift 8, dem eine radiale Zündbohrung 9 der Abschußkammer 4 zugeordnet ist, durch welche Zündbohrung 9 der Zündstift 8 beim eintreffen der Abschußkammer 4 in der Feuerstellung bis zum Laderaum vordringen kann. Die Abschußkammer 4 wird in der Ladestellung durch einen nur angedeuteten Abzug 10 fixiert, wobei ein Federantrieb II für die Bewegung der Abschußkammer 4 aus der Ladestelung in die Feuerstellung sorgt.

Zur Rückbewegung der Abschußkammer 4 in die Ladestellung ist ein Gleitstück 12 vorgesehen, das über einen Griff 13 oder einen Gasantrieb 14 gegen die Kraft einer Rückstellfeder 15 in Richtung der Laufachse gegen die Abschußkammer 4 zurückbewegbar ist und dabei mittels Steuerflächen 16, die mit Mitnehmern 17 der Abschußkammer 4 zusammenwirken, die Abschußkammer 4 zwangsweise aus der Feuerstellung in die Ladestellung zurückbewegen. Das Gleitstück 12 trägt außerdem eine Ausstoßerstange 18 und einen dieser entgegengerichteten Zuführer 19, so daß durch die Gleitstückbewegung auch gleichzeitig das Laden und entladen der Abschußkammer 4 erfolgt.

In Fig. 1 ist die ungeladene Schußwaffe I dargestellt, bei der die Abschußkammer 4 mit leerem Laderaum in der Ladestellung durch den Abzug 10 verriegelt wird. In dieser Ausgangslage befindet sich das Gleitstück 12 in seiner vorderen Endstellung und der Laderaum 5 liegt koaxial zwischen Ausstoßerstange 18 und Zuführer 19, der in dieser Lage einen Magazinansatz 20 mit eingesetztem Magazin 21 überdeckt. Zum Laden wird nun, wie in Fig. 2 angedeutet, das Gleitstück 12 über den Griff 13 zurückgezogen, wodurch der Zuführer 19 den Magazinansatz 20 freigibt, so daß die oberste Patrone 22 des Magazins 21 in die Bahn des Zuführers 19 hochgedrückt und beim Vorschnellen des Gleitstückes 12 aufgrund der Rückstellfeder 15 nach Loslassen des Griffes 13 durch den Zuführer 19 mitgenommen und in den Laderaum 5 eingeschoben wird. Die Waffe ist, wie in Fig. 3 gezeigt, geladen und feuerbereit.

Durch Betätigen des Abzuges 10 wird die Abschußkammer 4 mit der geladenen Patrone 22 freigegeben und der Federantrieb II schnellt die Abschußkammer 4 aus der Ladestellung in die Feuerstellung. Dabei dringt der Zündstift 8 durch die Zündbohrung 9 in den Laderaum 5 und trifft dort den nicht weiter dargestellten Randzünder der Patrone 22, womit automatisch die Patrone gezündet und der Schuß ausgelöst wird, was in Fig. 4 angedeutet ist. Die entstehenden Pulvergase treiben das Geschoß 22a durch den Lauf 3, während die Patronenhülse 22b im Laderaum 5 zurückbleibt. Durch eine Verbindungsbohrung 14a zwischen Gasantrieb 14 und Lauf 3 beaufschlagen die Pulvergase, sobald das Geschoß über die Verbindungsbohrung 14a hinweg ist, den Gasantrieb 14, der seinerseits das Gleitstück 12 gegen die Kraft der Rückstellfeder 15 nach hinten bewegt. Durch diese Bewegung erfassen die Steuerflächen 16 die Mitnehmer 17 und bringen die Abschußkammer 4 mit der leeren Patronenhülse 22b in die Ladestellung zurück, wo der Abzug 10 einrastet und die Abschußkammer 4 wieder fixiert. Während dieser Rückbewegung wird die Ausstoßerstange 18, die gegen die Kraft einer Ausstoßerfeder 18a teleskopartig zusammenschiebbar ist, zusammengedrückt und vorgespannt, bis sich der Laderaum 5 in der Ladestellung koaxial zur Ausstoßerstange 18 befindet, worauf die Ausstoßerstange 18 vorschnellt und die Patronenhülse 22b aus dem Laderaum 5 auswirft, wie in Fig. 5 dargestellt. Die Ausstoßerstange 18 schiebt dabei die Patronenhülse über das Magazin 21 hinweg bis zu einer nach unten gerichteten Auswurföffnung 23 im nur angedeuteten Schaftteil la der Schußwaffe I. Da mit dem Gleitstück 12 auch der Zuführer 19 zurückbewegt wird, gibt dieser Zuführer 19 einerseits den Weg zum Ausstoßen der Patronenhülse 22b frei und kann anderseits bei der Vorwärtsbewegung des Gleitstückes 12 nach dem Patronenhülsenauswurf entsprechend den Figuren 2 und 3 sofort wieder die nächste Patrone 22 aus dem Magazin 21 mitnehmen und in den Laderaum 5 einschieben. Die Waffe ist erneut geladen und feuerbereit.

## Patentansprüche

1. Schußwaffe (1) mit Gehäuse (2), Lauf (3), Laderaum (5) und Abzug (10) samt Zündeinrichtung, wobei eine eigene, vom Lauf getrennte Abschußkammer (4) den Laderaum (5) bildet, die im Gehäuse (2) quer zur Laufachse verschiebbar geführt und zwischen einer Feuerstellung und einer Ladestellung hin- und herbewegbar ist, wobei der Laderaum (5) der Abschußkammer (4) in der Feuerstellung einerends koaxial an den Lauf (3) angrenzt, anderenends vor einer Verschlußwand (7) des Gehäuses (2) sitzt und in der Ladestellung beiderends zugänglich außerhalb des Lauf- und Verschlußwandbereiches liegt und wobei die Zündeinrichtung einen in den Laderaum (5) der sich in Feuerstellung befindenden Abschußkammer (4) eindringenden Zündstift (8) aufweist, dadurch gekennzeichnet, daß die Abschußkammer (4) als Teil des Abzuges (10) dient, daß Mittel vorgesehen sind zur Erzeugung von Bewegungsenergie für die Schiebebewegung der Abschußkammer (4) von der Ladestellung in die Feuerstellung und daß die Abschußkammer (4) durch ihre Bewegungsenergie beim Eintreffen in der Feuerstellung selbst die Zündeinrichtung zur Wirkung bringt.

2. Schußwaffe nach Anspruch 1, dadurch gekennzeichnet, daß ein Federantrieb (11) zur Erzeugung der Bewegungsenergie vorgesehen ist.

3. Schußwaffe nach den Ansprüchen 1 oder 2, dadurch gekennzeichnet, daß die Zündeinrichtung aus einem quer zur Laufachse gerichteten, gehäusefesten Zündstift (8) und einer diesem zugeordneten, radial in den Laderaum (5) führenden Zündbohrung (9) der Abschußkammer (4) besteht.

4. Schußwaffe nach Anspruch 2 oder 3, mit einem Federantrieb (11) zur Bewegung der in der Ladestellung durch den Abzug (10) fixierbaren Abschußkammer (4) aus der Ladestellung in die Feuerstellung, dadurch gekennzeichnet, daß ein in Laufrichtung verschiebbar geführtes, über einen aus einer pulvergasbeaufschlagbaren Kolben-Zylindereinheit bestehenden Gasantrieb (14) gegen die Kraft einer Rückstellfeder (15) bewegbares Gleitstück (12) vorgesehen ist, das zur Verschieberichtung schräg verlaufende und mit Mitnehmern (17) der Abschußkammer (4) zu deren Rückbewegung aus der Feuerstellung in die Ladestellung zusammenwirkende Steuerflächen (16) aufweist.

5. Schußwaffe nach Anspruch 4 dadurch gekennzeichnet, daß das Gleitstück (12) eine laufparallele, zur Abschußkammer (4) hin frei vorragende, gegen die Kraft einer Ausstoßerfeder (18a) teleskopartig zusammenschiebbare Ausstoßerstange (18) trägt, die zum Laderaum (5) der in Ladestellung liegenden Abschußkammer (4) koaxial verläuft und durch die Gleitstückbewegung in den Laderaum (5) einfahrbar ist.

6. Schußwaffe nach Anspruch 4 und 5, mit einem der Abschußkammer (4) in Ladestellung benachbarten Magazinansatz zum Anstecken eines Magazins (21), dadurch gekennzeichnet, daß das Gleitstück (12) der der Ausstoßerstange (18) gegenüberliegenden Seite der Abschußkammer (4) einen dieser Ausstoßerstange (18) entgegengerichteten Zuführer (19) aufnimmt, der in der Ausgangslage den in Entladerichtung hinter der Abschußkammer (4) liegenden Magazinansatz (20) überdeckt und beim Entladen bis hinter eine dem Magazinansatz (20) nachgeordnete Auswurföffnung (23) zurückschiebbar ist.

## Claims

1. A gun (1) comprising a housing (2), a barrel (3), a loading chamber (5) and a trigger (10) including ignition means, wherein an independent firing chamber (4), which is separated from the barrel, forms the loading chamber (5), which is guided in the housing (2) to be displaceable transversely to the barrel axis and movable back and forth between a firing position and a loading position, wherein the loading chamber (5) of the firing chamber (4) whilst in the firing position, is at one end coaxially adjacent to the barrel (3), and at the other end disposed in front of a breech wall (7) of the housing (2), and whilst in the loading position, is at both ends accessible from outside the barrel and breech wall region, and wherein the ignition device comprises a firing pin (8), which enters into the loading chamber (5) of the firing chamber (4) in its firing position, characterised in that the firing chamber (4) serves as part of the trigger (10), in that means are provided to generate motive energy for the sliding movement of the firing chamber (4) from its loading position into its firing position, and in that the firing chamber (4), due to its motive energy on arriving at the firing position, automatically activates the ignition means.

2. A gun according to claim 1, characterised in that a spring drive (11) to generate the motive energy is provided.

3. A gun according to claims 1 or 2, characterised ih that the ignition device consists of a firing pin (8) directed transversely to the barrel axis and secured to the housing, and, associated therewith an ignition bore (9) of the firing chamber (4), which bore leads radially into the loading chamber (5).

4. A gun according to claim 2 or 3, including a spring drive (11), for moving the firing chamber (4), fixed in the loading position by the trigger (10), from the loading position into the firing position, characterised in that provision is made for a sliding member (12), displaceably guided in the direction of the barrel by means of a gas drive (14), consisting of a powder-gas loadable piston cylinder unit, which sliding member is displaceable against the force of a return spring (15), and which has control surfaces (16), extending transversely to the displacement direction and co-acting with drivers (17) of the firing chamber (4) for returning same from the firing position to the loading position.

5. A gun according to claim 4, characterised in that the sliding member (12) has an ejector bar (18), parallel to the barrel, freely extending towards the firing chamber (4) and telescopically collapsible against the force of an ejection spring (18a), which ejector bar extends coaxially with the loading chamber (5) of the firing chamber (4) in its loading position, and which is driven into the loading chamber (5) by the movement of the sliding member.

6. A gun according to claim 4 and 5 including a magazine clip for attaching a magazine (21), characterised in that the sliding member (12) at the side of the firing chamber (4) opposite the ejector rod (18), receives a feeder (19), opposing said ejector rod (18), which, in its initial position, covers the magazine extension (20); extending behind the firing chamber, in the discharge direction, and whilst discharging, is returnable to an ejection aperture (23), arranged behind the magazine extension (20).

## Revendications

1. Arme à feu (1) comportant un bâti (2), un canon (3), une zone de chargement (5) et une détente (10) avec un dispositif de mise à feu, une chambre de mise à feu 84) séparée du canon formant la zone de chargement (5), ladite chambre de mise à feu (4) étant guidée à coulissement dans le bâti (2) transversalement par rapport à l'axe du canon entre une position de tir et une position de chargement selon un mouvement alternatif, la zone de chargement (5) de la chambre de mise à feu (4) étant, en position de tir, en contact par une de ses extrémités coaxiale- ment avec le canon (3) et, par son autre extrémité, devant une paroi de culasse (7) du bâti (2), ladite chambre de mise à feu se trouvant, en position de chargement, accessible des deux côtés à l'extérieur de la zone du canon et de la paroi de culasse, le dispositif de mise à feu comportant un percuteur (8) pénétrant dans la zone de chargement (5) de la chambre de mise à feu lorsqu'elle se trouve en posiiton de tir, caractérisée en ce que:
- la chambre de mise à feu (4) constitue une partie de la détente (10);
- des moyens sont prévus pour produire une énergie de mouvement en vue du déplacement en translation de la chambre de mise à feu (4) à partir de la position de chargement vers la position de tir; et
- la chambre de mise à feu (4) actionne le dispositif de mise à feu automatiquement par son énergie de mouvement lors de l'arrivée dans la position de tir.

2. Arme à feu selon la revendication 1, caractérisée en ce que l'on prévoit un entraînement à ressort (11) pour fournir l'énergie de mouvement.

3. Arme à feu selon les revendications 1 ou 2, caractérisée en ce que le dispositif de mise à feu est constitué d'un percuteur dirigé transversalement par rapport à l'axe du canon et fixé sur le bâti et d'un trou d'amorçage (9) aménagé dans la chambre de mise à feu (4), adjoint au percuteur (8) et pénétrant radialement dans la zone de chargement.

4. Arme à feu selon la revendication 2 ou 3 comportant un entraînement à ressort (11) pour le mouvement de la chambre de mise à feu (4) qui peut être fixée en position de chargement par l'intermédiaire de la détente (10), à partir de la position de char- gmeent vers la position de tir, caractérisée en ce que l'on prévoit une glissière (12) guidée à coulissement dans la direction du canon et pouvant être déplacée par l'intermédiaire d'un entraînement à gaz constitué d'une unité piston-cylindre pouvant être soumis à un gaz du poudre contre la force d'un ressort de rappel (15), ladite glissière (12) comportant des surfaces de commande (16) s'étendant de manière oblique par rapport à la direction du coulissement et coopérant avec des entraîneurs (17) de la chambre de mise à feu (4) en vue de son mouvement en retour à partir de la position de tir vers la position de chargement.

5. Arme à feu selon la revendication 4, caractérisée en ce que la glissière (12) porte une tige d'éjecteur (18) qui est parallèle à la course, qui fait saillie librement en direction de la chambre de mise à feu (4), qui peut coulisser de manière téléscopique contre la force d'un ressort d'éjection (18a), qui s'étend de manière coaxiale à la zone de chargement (4) de la chambre de mise à feu se trouvant en position de chargement et qui peut être introduite dans la zone de chargement (5) par le mouvement de la glissière.

6. Arme à feu selon la revendication 4 et 5, comprenant une embase de chargeur disposée au voisinage de la chambre de mise à feu (4) en position de chargement et destinée à l'accrochage d'un chargeur (21), caractérisée en ce que la glissière (12) reçoit, du côté de la chambre de mise à feu opposé à la tige d'éjection (18), un mécanisme d'alimentation (19) dirigé en sens opposé qui, dans la position de sortie, recouvre l'embase de chargeur (20) se trouvant derrière la chambre de mise à feu en position de déchargement et qui, lors du déchargement, peut coulisser en arrière jusqu'à une ouverture d'évacuation (23) disposée à l'arrière de l'embase du chargeur.
